# EUROPÄISCHE PATENTSCHRIFT

(11) **EP 0 221 250 B1**
(45) Veröffentlichungstag und Bekanntmachung des Hinweises auf die Patenterteilung: **27.06.1990**
(21) Anmeldenummer: 86110485.9
(22) Anmeldetag: 29.07.1986
(51) Int. Cl.: C21C 7/072, C22B 9/05, B22D 1/00

(54) **Eindüsvorrichtung für metallurgische Gefässe**
Injector installation for metallurgical vessels
Dispositif d'injection pour récipients métallurgiques

(30) Priorität: 30.10.1985 DE 3538498
(43) Veröffentlichungstag der Anmeldung: 13.05.1987
(73) Patentinhaber: DIDIER-WERKE AG, 65189 Wiesbaden (DE)
(72) Erfinder: Winkelmann, Manfred, D-4150 Krefeld 11 (DE); Muschner, Udo, D-4150 Krefeld-Tönisvorst (DE); Kopia, Jochen, D-5413 Bendorf 1 (DE); Rothfuss, Hans, D-6200 Wiesbaden (DE); Metzger, Herbert, D-4100 Duisburg 46 (DE)
(74) Vertreter: Brückner, Raimund, Dipl.-Ing.

(56) Entgegenhaltungen:
- EP-A- 0 079 655
- DE-U- 8 028 296
- GB-A- 1 594 631
- PATENTS ABSTRACTS OF JAPAN, Band 9, Nr. 108 (C-280)[1831], 11. Mai 1985; & JP-A-60 2615 (NITSUSHIN SEIKOU K.K.) 08-01-1985
- PATENTS ABSTRACTS OF JAPAN, Band 8, Nr. 52 (C-213)[1489], 9. März 1984; & JP-A-58 210 112 (SHIN NIPPON SEITETSU K.K.) 07-12-1983

## Beschreibung

Die Erfindung bezieht sich auf eine Eindüsvorrichtung zum Einführen von Gasen in metallurgische Gefäße, die in die feuerfeste Gefäßauskleidung austauschbar eingesetzt ist und aus einem feuerfesten Formkörper mit von einer außenseitigen Gaskammer zur Austrittsseite verlaufenden Gasdurchgängen besteht, der einschließlich der Gaskammer von einem Blechmantel umgeben ist.

Bei einer derartigen, aus dem DE-GM 80 28 296.8 bekannten Vorrichtung in Gestalt eines feuerfesten Körpers mit wenig offenen, d.h. gasdurchlässigen Poren, wird das Gas durch Kanäle geleitet, die von einem Gassammelraum strahlenförmig ausgehend zur Gasaustrittsseite des Körpers führen. Sie sind zwischen Trennflächen des mehrfach längs- bzw. quergeteilten Formkörpers vorgesehen und werden unter anderem von in den Flächen angeordneten Rillen und gegenüberstehenden Flächenabschnitten gebildet. Hierbei münden die durchgehend gleichen Querschnitt aufweisenden Kanäle, ähnlich durchgehenden Steinporen, ohne gezielte Austrittsformation an der Austrittsseite des feuerfesten Körpers, so daß der im konstanten Querschnitt der Kanäle vorhandene Geschwindigkeitsverlust des strömenden Gases durch einen verhältnismäßig hohen Druck ausgeglichen werden muß. Zum andern fördert die Lage der einzelnen Kanalaustrittsquerschnitte zueinander die Vermischung von Luft und Schmelze im Gefäß kaum. Desweiteren erfordert die Herstellung und der Zusammenbau der vielen Körperteile zum ganzen Körper einen erheblichen Aufwand.

Es ist ferner aus der DE-PS 3 206 499 eine Vorrichtung zum Einführen von Gasen in metallurgische Gefäße bekannt, die aus einem blechummantelten feuerfesten Stein besteht, und bei der das Gas durch Gasdurchgänge aus keramischem Faserstoff hindurchgeführt wird. Beispielsweise auch durch eine mit Faserstoff gefüllte Ringfuge, die zwischen der Mantelfläche des kegelstumpfförmigen Steins und dem Blechmantel vorhanden ist. Dadurch wird wohl eine für den Mischeffekt im Gefäß günstige, im Querschnitt ringförmige Gasausströmung erreicht, doch verlangt die Vorrichtung infolge der Strömungsverhältnisse im faserstoffgefüllten Gasdurchgang gleichen Durchgangsquerschnitts relativ hohe Betriebsdrücke für das einzuführende Gas, und außerdem verzundert der Blechmantel am Austrittsquerschnitt des Gasdurchganges verhältnismäßig schnell, was zu einem frühzeitigen Verschleiß des benachbarten feuerfesten Materials beiträgt.

Aus der GB-PS 1 594 631 Fig. 3 ist eine Vorrichtung zum Einführen von Gasen in metallurgische Gefäße bekannt, die sich aus einem feuerfesten Grundkörper und einem darin passend eingesetzten, ebenfalls feuerfesten Innenkörper zusammensetzt, wobei die Gasdurchgänge durch in dem Innenkörper vorgesehene Längsnuten gebildet sind, die in den sich gegenseitig berührenden Umfangsflächen des Innenkörpers und des Grundkörpers verteilt liegen. Über die genaue Ausbildung dieser Nuten, insbesondere über deren Querschnittsverlauf in Längsrichtung der Vorrichtung ist in der GB-PS 1 594 631 nichts ausgeführt. Aus GB-PS-1594631 ist eine weitere Ausführungsform bekannt, die einen Gasdurchgang mit sich stetig verengendem kreisringförmigem Querschnitt aufweist.

Aufgabe vorliegender Erfindung ist es, eine Eindüsvorrichtung der eingangs genannten Art in ihrer Wirkungsweise zu verbessern und ihre Herstellung zu vereinfachen.

Hierzu schlägt die Erfindung vor, die Gasdurchgänge im feuerfesten Formkörper der Vorrichtung als Düsen mit sich in Richtung als Düsen mit sich in Richtung von der außenseitigen Gaskammer zur Austrittsseite sich stetig verengendem Querschnitt auszubilden derart, daß bei der Gasströmung zu erwartende Geschwindigkeitsverluste automatisch ausgeglichen werden und nicht durch besonderes Druckgas mit höheren als den üblichen Drücken. Darüberhinaus entströmt infolge der Konstellation der Austrittsquerschnitte an der Austrittsseite der Eindüsvorrichtung ein kranzförmiges Gasstrahlbündel, das dem Mischeffekt hervorragend dienlich ist, wobei die Gasaustritte ausschließlich von feuerfestem Material, d.h. ohne Blechmantel, gebildet werden, was zu einer wesentlich längeren Haltbarkeit der Vorrichtung führt und zudem eine Verkürzung des Blechmantels erlaubt, so daß die Gasaustrittsseite völlig frei bleibt von verzunderndem, den Verschleiß begünstigendem Blech.

Hinzu kommt daß die Vorrichtung einfach herzustellen ist, insbesondere wenn der feuerfeste Formkörper gemäß einem weiteren Vorschlag nach der Erfindung mehrteilig ausgebildet ist und aus einem Grundkörper und wenigstens einem darin passend eingesetzten Innenkörper besteht, wobei die Düsen zwischen dem Grundkörper und dem Innenkörper auf deren sich berührenden Umfangsflächen verteilt liegt. Hierbei ist es besonders zweckmäßig, wenn die Düsen durch in der Mantelfläche des Innenkörpers vorgesehene Nuten mit konvergierenden Längsflanken und dem Grundkörper gebildet sind.

Soll die Anzahl der Düsen erhöht und damit die Wirkung der Eindüsvorrichtung pro Flächeneinheit intensiviert werden, so läßt sich dies einfach und zweckmäßig dadurch bewerkstelligen, daß im Grundkörper wenigstens eine Hülse und darin wiederum ein Innenkörper angeordnet ist, und an den Mantelflächen von Hülse und Innenkörper Nuten zur Bildung von Düsen vorgesehen sind. Andererseits ist es ebenso einfach und zweckmäßig möglich, die Begasungsfläche der Eindüsvorrichtung mit oder ohne Intensivierung zu vergrößern, indem in den Grundkörper mehrere Innenkörper und/oder Hülsen und Innenkörper nebeneinander eingesetzt sind. Dadurch erhält man eine Palette gängiger Eindüsvorrichtungen, die auf gleicher fertigungstechnischer Basis erzeugt werden können.

Mit Bezug auf die nähere Ausbildung und Anordnung der Eindüsvorrichtungsteile sieht die Erfindung vor, daß wenigstens die Innenkörper und Hülsen die Form abgestumpfter Körper haben und koaxial ineinander angeordnet sind. Dies gilt vorzugsweise auch für Grundkörper, soweit diese nicht mehrere Innenkörper mit oder ohne Hülsen aufweisen. Grundsätzlich kann jedoch die äußere Form des Grundkörpers von der Gestalt der Innenkörper und Hülsen verschieden sein. Werden als Innenkörper und Hülsen abgestumpfte Körper eingesetzt, ist es vorteilhaft, Grundkörper, Innenkörper und Hülse an den Berührungsflächen mit selbsthemmender Konizität auszubilden, um den Zusammenbau der Vorrichtung besonders zu erleichtern.

Im weiteren besteht ein Merkmal der Erfindung darin, daß der Innenkörper und die Hülse gegenüber dem Grundkörper um die Höhe der Gaskammer verkürzt ausgebildet sind und zwischen deren Grundflächen und dem Bodenblech des Blechmantels Abstandshalter mit Gasdurchlässen vorgesehen sind. Damit ergibt sich eine unkomplizierte Gestaltung der Gaskammer.

Alternativ zu den vorstehend behandelten Ausführungen, nach denen der Eindüsvorrichtung ein mehrteiliger feuerfester Formkörper zugrunde liegt, kann es auch angebracht sein, von einem einstückigen feuerfesten Formkörper auszugehen, der dann nutzbringend unter Anwendung eines die äußere Form der Düsen und der Gaskammer aufweisenden Formkerns aus entfernbarem Stoff hergestellt wird. Einen solchen Kern setzt man in eine dem Formkörper Gestalt gebende Form ein, ehe die Einfüllung des feuerfesten Materials und dessen Verdichtung erfolgt.

Die Erfindung ist nachstehend anhand der Zeichnung in mehreren Ausführungsbeispielen erläutert.
Fig. 1 zeigt eine kegelstumpfförmige Ausführung einer Eindüsvorrichtung im Längsschnitt,
Fig. 2 die Draufsicht auf die Gasaustrittsseite derselben Vorrichtung,
Fig. 3 einen Schnitt nach der Linie A-A der Fig. 1,
Fig. 6 und Fig. 7 weitere Ausführungsbeispiele der Vorrichtung in ähnlicher Darstellungsweise wie in Fig. 3.

Beim Ausführungsbeispiel nach Fig. 1 bis 5 bedeutet 1 die feuerfeste Auskleidung eines nicht näher dargestellten metallurgischen Gefäßes, die eine, beispielsweise in einem Lochstein angeordnete Basisöffnung 2 hat, in welche die Eindüsvorrichtung 30 mittels Mörtel 3 von außen eingesetzt ist. Im einzelnen weist die Eindüsvorrichtung 30 einen kegelstumpfförmigen Grundkörper 4 mit einer zentrischen, konischen Bohrung 5 auf, in der ein ebenfalls kegelstumpfförmiger Innenkörper 6 eingesetzt ist. Hierbei entspricht der Konus zwischen der Bohrung 5 und dem Körper 6 einer selbsthemmenden Konuspassung, so daß der Körper 6 beim Einführen in die Bohrung 5 in der erreichten Betriebslage automatisch festgehalten wird. Am Umfang ist der Grundkörper 4 bis etwa auf halbe Höhe mit einem Blechmantel 7 versehen, der an der äußeren Stirnseite der Vorrichtung 30 einen Blechboden 8 mit einer zentrischen Gaszuführung 9 aufweist. Jenseits der Gaszuführung 9 hat der Grundkörper 4 in der Stirnfläche eine zentrische Ausnehmung 10, deren Durchmesser kleiner ist, als sein Außendurchmesser, aber größer als der Außendurchmesser des Innenkörpers 6, der um die Höhe der Ausnehmung 10 verkürzt ausgebildet ist, so daß eine Kammer 11 für das einzuführende Gas entsteht. In der Kammer 11 angeordnete Abstandshalter in Form von ineinander zentrischen Ringen 12 und 13 sorgen für einen gleichmäßigen Abstand zwischen dem Blechboden 8 einerseits und dem Grundkörper 4 sowie dem Innenkörper 6 andererseits, wobei der innere Ring 13 den Innenkörper 6 außerhalb der Gaszuführung 9 abstützt und radiale Gasdurchlässe 14 aufweist, zum Durchlassen des durch die Gaszuführung 9 einströmenden Gases in den Peripheriebereich der Gaskammer 11.

Zur Führung des Gases von der Kammer 11 zur Austrittsseite 15 der Eindüsvorrichtung 30, dienen außenseitig am Innenkörper 6 vorgesehene Längsnuten 16, deren Flanken 17 konvergieren (Fig. 4 und 5) und die mit der Bohrung 5 des Grundkörpers 4 Düsen 18 bilden. Diese ergeben mit ihren schlitzfönmigen Austrittsquerschnitten an der Austrittsseite 15 eine gegliederte Ringformation, mit der die Schmelze besonders wirkungsvoll begast oder mit anderen Medien beaufschlagt werden kann. Dabei sind Grundkörper 4 und Innenkörper 6 aus üblichen feuerfesten Materialien mit keiner speziellen Gasdurchlässigkeit geschaffen, so daß der Gasfluß zwingend in den Düsen 18 erfolgt, in denen das Gas mit gleicher Geschwindigkeit strömt, da auf dem Gasweg entstehende Gasdruckverluste durch die zur Gasaustrittsseite 15 hingegebene Querschnittsabnahme der Düsen 18 ausgeglichen wird.

Es entsteht eine optimale Düsenwirkung, die nicht zuletzt dem Eindringen von Schmelze, insbesondere dünnflüssigen Stählen, in die Düsen 18 entgegenwirkt und somit der die Lebensdauer der Eindüsvorrichtung 30 hauptsächlich bestimmenden Verschleißgefahr an der Gasaustrittsseite 15 vorbeugt.

Die Eindüsvorrichtung gemäß Fig. 6 hat gegenüber der Vorrichtung nach Fig. 1 bis 5 als Grundkörper 19 einen Pyramidenstumpf mit einer ebenfalls zentrischen, konischen Bohrung 5, in die achsgleich zunächst eine innen und außen gleich konische Hülse 20 und darin wiederum ein konischer Innenkörper 21 eingesetzt ist. In den Mantelflächen von Hülse 20 und Innenkörper 21 sind Längsnuten 16 vorgesehen, um zwischen dem Grundkörper 19 und der Hülse 20 sowie dieser und dem Innenkörper 21 besagte Düsen 18 zu schaffen, die radial versetzt zueinander sind und eine intensive Begasung von Schmelze an einer bevorzugt zu behandelnden Stelle innerhalb des metallurgischen Gefäßes bewirken können. Sieht man mehr als eine einzige Konushülse 20 vor, wird die Begasungsintensität weiter erhöht.

Eine mehr auf Flächenwirkung ausgerichtete Eindüsvorrichtung 30 ist aus Fig. 7 ersichtlich, wo der Grundkörper 22 ein im Querschnitt rechteckförmiger Pyramidenstumpf ist. In diesen sind in Längsausdehnung des Rechteckes hintereinander zwei Pyramidenstümpfe als Innenkörper 23 in entsprechend gegenprofilierte Bohrungen 24 eingesetzt. Jeder Körper 23 trägt an den trapezförmigen vier Umfangsflächen jeweils zwei Nuten 16 zur Bildung von Düsen 18, so daß an jedem Innenkörper 23 jeweils acht Düsen vorhanden sind, die mit ihren Austrittsquerschnitten eine vierkantartige Formation bilden. Auch hierbei kann die Konizität der Körper 23 und Bohrungen 24 selbsthemmend sein.

Grundsätzlich läßt sich je nach Wahl des Querschnittes des Grundkörpers 4, 19, 22 und der Anzahl der darin angeordneten Hülsen 20 und Innenkörper 6, 20, 21, 23 die Begasung von Schmelze mittels der Eindüsvorrichtung 30 weitgehend auf ein spezielles metallurgisches Gefäß (Pfanne, Konverter oder dergleichen) einstellen. Dabei können Grundkörper 4, 19, 22 und Hülsen 20 und Innenkörper 6, 20, 21, 23 gegebenenfalls auch gleich dicke Form in Längsrichtung haben und anstelle eines vorzugsweise runden Querschnittes für Bohrung, Hülse und Innenkörper beispielsweise auch mehreckige oder ovale Querschnitte Anwendung finden. Ferner ist es möglich, von der länglichen Querschnittsform der Düsen 18 abzuweichen, um diese beispielsweise den Gegebenenheiten des strömenden Mediums anzupassen, wobei die Nuten 16, welche die Düsen 18 mitformen, auch im Grundkörper 4, 19, 22 oder in Grund- und Innenkörpern vorgesehen sein. Des weiteren können in zweckmäßiger Ausbildung die Grundkörper 4, 19, 22 prinzipiell aus mehr isolierendem feuerfesten Material gepreßt sein, gegenüber den Hülsen 19, und Innenkörpern 6, 21, 23, die mehr aus verschleißfesterem feuerfesten Material sind.

Im allgemeinen werden Grundkörper 4, 19, 22, Hülsen 20 und Innenkörper 6, 21, 23 separat hergestellt und dann mit dem Blechmantel 7 zusammengebaut. Dennoch kann auch eine gemeinsame Herstellung von Grundkörper, Innenkörper und Hülse vorteilhaft sein, wenn ein Formkern aus einem verbrenn- oder vergasbaren Stoff angewendet wird, der eine der Gaskammer 11 entsprechende Fußplatte und darauf angeordnete Stelzen zur Bildung der Gasdüsen 18 hat. Nach Einsetzen eines solchen Kerns in eine nach der außeren Gestalt des Grundkörpers gebildeten Form, kann das feuerfeste Material eingefüllt und beispielsweise eingerüttelt werden.

## Patentansprüche

1. Eindüsvorrichtung zum Einführen von Gasen in metallurgische Gefäße, die in die feuerfeste Gefäßauskleidung austauschbar eingesetzt ist und aus einem feuerfesten Formkörper mit von einer ußenseitigen Gaskammer zur Austrittsseite verlaufenden Gasdurchgängen besteht, der einschließlich der Gaskammer von einem Blechmantel umgeben ist, dadurch gekennzeichnet, daß die Gasdurchgänge (18) als Düsen mit sich in Richtung von der außenseitigen Gaskammer (11) zur Austrittsseite sich stetig verengendem Querschnitt ausgebildet sind, derart, daß durch die Querschnittsverengung der zu erwartende Geschwindigkeitsverlust der Gasströmung entlang der Gasdurchgänge (18) ausgeglichen wird.

2. Vorrichtung nach Anspruch 1, dadurch gekennzeichnet, daß der Formkörper mehrteilig ausgebildet ist und aus einem Grundkörper (4,19, 22) und wenigstens einem darin passend eingesetzten Innenkörper (6, 20, 21, 23) besteht, und daß die Düsen (18) zwischen dem Grundkörper (4, 19, 22) und dem Innenkörper (6, 20, 21, 23) auf deren sich berührenden Umfangsflächen verteilt liegen.

3. Vorrichtung nach Anspruch 2, dadurch gekennzeichnet, daß die Düsen (18) durch in der Mantelfläche des Innenkörpers (6, 20, 21, 23) vorgesehene Nuten (16) mit konvergierenden Längsflanken (27) und den Grundkörper (4,19,22) gebildet sind.

4. Vorrichtung nach Anspruch 2 oder 3, dadurch gekennzeichnet, daß im Grundkörper (19) wenigstens eine Hülse (20) und darin wiederum ein Innenkörper (21) angeordnet ist und an den Mantelflächen von Hülse und Innenkörper Nuten (16) zur Bildung von Düsen (18) vorgesehen sind.

5. Vorrichtung nach einem oder mehreren der Ansprüche 2 bis 4, dadurch gekennzeichnet, daß in den Grundkörper (22) mehrere Innenkörper (6, 23) und/oder Hülsen (20) und Innenkörper (21) nebeneinander eingesetzt sind.

6. Vorrichtung nach Anspruch 5, dadurch gekennzeichnet, daß wenigstens die Innenkörper (6, 21, 23) und Hülsen (20) die Form abgestumpfter Körper haben und koaxial ineinander angeordnet sind.

7. Vorrichtung nach einem oder mehreren der Ansprüche 2 bis 6, dadurch gekennzeichnet, daß Grundkörper (4, 19, 22) und Innenkörper (6, 21, 23) sowie Hülsen (20) an den Berührungsflächen mit selbsthemmender Konizität ausgebildet sind.

8. Vorrichtung nach einem cder mehreren der Ansprüche 2 bis 7, dadurch gekennzeichnet, daß Innenkörper (6, 21, 23) und Hülsen (20) gegenüber dem Grundkörper (4, 19, 22) um die Höhe der Gaskammer (11) verkürzt ausgebildet sind, und daß zwischen deren Grundflächen und dem Bodenblech (8) des Blechmantels (7) Abstandshalter (13) mit Gasdurchlässen (14) vorgesehen sind.

9. Vorrichtung nach Anspruch 1, dadurch gekennzeichnet, daß der Formkörper einstückig ausgebildet ist, wobei ein die äußere Form der Düsen (18) und der Gaskammer (11) aufweisender Formkern aus entfernbarem Stoff Anwendung findet.

## Revendications

1. Dispositif d'injection pour l'introduction de gaz dans des récipients métallurgiques, lequel est inséré de façon amovible dans le revêtement réfractaire du récipient et est constitué par un corps profilé réfractaire qui est muni de traversées de gaz allant d'une chambre à gaz, côté extérieur, au côté sortie et qui, y compris la chambre à gaz, est entouré d'une enveloppe de tôle, caractérisé par le fait que les traversées de gaz (18) sont réalisées sous forme de tuyères de section transversale allant en se rétrécissant continuellement dans le sens allant de la chambre à gaz (11), côté extérieur, au côté sortie, de manière que ce rétrécissement de la section transversale compense la perte de vitesse subie par l'écoulement du gaz le long des traversées (18).

2. Dispositif selon la revendication 1, caractérisé par le fait que le corps profilé est réalisé en plusieurs parties et se compose d'un corps de base (4,19,22) et d'au moins un corps intérieur (6, 20, 21, 23) ajusté à l'intérieur de celui-ci et que les tuyères (18) sont réparties entre le corps de base (4, 19, 22) et le corps intérieur (6, 20, 21, 23) sur leurs surfaces périphériques au contact l'une de l'autre.

3. Dispositif selon la revendication 2, caractérisé par le fait que les tuyères (18) sont formées par des rainures (16) à flancs longitudinaux (27) convergents pratiqués dans la surface latérale du corps intérieur (6, 20, 21, 23) et par le corps de base (4, 19, 22).

4. Dispositif selon la revendication 2 ou 3, caractérisé par le fait que dan le corps de base (19) est installé au moins un manchon (20), et dans celui-ci, à nouveau un corps intérieur (21) et que sur les surfaces latérales du manchon et du corps intérieur sont prévues des rainures (16) pour la formation de tuyères (18).

5. Dispositif selon une ou plusieurs des revendications 2 à 4, caractérisé par le fait que plusieurs corps intérieurs (6, 23) et/ou des manchons (20) et des corps intérieurs (21) sont insérés les uns à côté des autres dans le corps de base (22).

6. Dispositif selon la revendication 5, caractérisé par le fait qu'au moins les corps intérieurs (6, 21, 23) et les manchons (20) ont la forme de corps tronqués et sont disposés coaxialement les uns dans les autres.

7. Dispositif selon une ou plusieurs des revendications 2 à 6, caractérisé par le fait que les corps de base (4,19,22) et les corps intérieurs (6, 21, 23) ainsi que les manchons (20) sont réalisés avec une conicité autobloquante sur les surfaces de contact.

8. Dispositif selon une ou plusieurs des revendications 2 à 7, caractérisé par le fait que les corps intérieurs (6, 21, 23) et les manchons (20) sont réalisés raccourcis de la hauteur de la chambre à gaz par rapport au corps de base (4, 19, 22) et que des pièces d'écartement (13) avec traversées de gaz (14) sont prévues entre leurs surfaces de base et la tôle de fond (8) de l'enveloppe (7).

9. Dispositif selon la revendication 1, caractérisé par le fait que le corps profilé est réalisé d'une seule pièce auquel cas on utilise un noyau en matériau susceptible d'être éliminé et présentant la forme extérieure des tuyères (18) et de la chambre à gaz (11).

## Claims

1. Injection device for introducing gases into metallurgical vessels which is replaceably inserted in the refractory vessel lining and comprises a refractory moulded body with gas passages extending from an external gas chamber to the outlet side which together with the gas chamber is surrounded by a sheet metal shell, characterised in that the gas passages (18) are constructed as nozzles with constantly reducing cross-section in the direction from the external gas chamber (11) to the outlet side in such a manner that the drop in velocity which is to be expected of the gas flow along the gas passages (18) is compensated for by the reduction in the cross-section.

2. Device as claimed in Claim 1, characterised in that the moulded body is of multi-part construction and comprises a base body (4,19, 22) and at least one inner body (6, 20, 21, 23) fittingly inserted therein and that the nozzles (18) are distributed between the base body (4, 19, 22) and the inner body (6, 20, 21, 23) on their contacting peripheral surfaces.

3. Device as claimed in Claim 2, characterised in that the nozzles (18) are defined by grooves (16) with converging longitudinal flanks (27) provided in the outer surface of the inner body (6, 20, 21, 23) and the base body (4, 19, 22).

4. Device as claimed in Claim 2 or 3, characterised in that arranged in the base body (19) is at least one sleeve (20) within which in turn is an inner body (21) and grooves (16) are provided on the outer surfaces of the sleeve and inner body to form nozzles (18).

5. Device as claimed in one or more of Claims 2 to 4, characterised in that a plurality of inner bodies (6, 23) and/or sleeves (20) and inner bodies (21) are inserted next to one another in the base body (22).

6. Device as claimed in Claim 5, characterised in that at least the inner bodies (6, 21, 23) and sleeves (20) have the shape of truncated bodies and are arranged coaxially within one another.

7. Device as claimed in one or more of Claims 2 to 6, characterised in that base bodies (4, 19, 22) and inner bodies (6, 21, 23) and sleeves (20) are formed at the contact surfaces with self-locking conicity.

8. Device as claimed in one or more of Claims 2 to 7, characterised in that inner bodies (6, 21, 23) and sleeves (20) are shortened with respect to the base body (4, 19, 22) by the height of the gas chamber (11) and that spacers (13) with gas openings (14) are provided between their base surfaces and the bottom plate (8) of the sheet metal shell (7).

9. Device as claimed in Claim 1, characterised in that the moulded body is of one-piece construction, whereby a moulding core of removable material having the outer shape of the nozzles (18) and the gas chamber (11) is employed.
